# EUROPÄISCHE PATENTSCHRIFT

(11) **EP 1 848 064 B1**
(45) Veröffentlichungstag und Bekanntmachung des Hinweises auf die Patenterteilung: **13.03.2013**
(21) Anmeldenummer: 07007973.6
(22) Anmeldetag: 19.04.2007
(51) Int. Cl.: H01R 13/22

(54) **Steckverbinder mit einer Kontaktkammer für einen Kontaktpartner mit einem Prüfschlitz in der Kontaktkammer**
Connector with a contact chamber for a mating contact having a test slot in the contact chamber
Connecteur à fiche avec une chambre de contact pour un contact complémentaire muni d'une fente de vérification dans la chambre de contact

(30) Priorität: 22.04.2006 DE 102006018756
(43) Veröffentlichungstag der Anmeldung: 24.10.2007
(73) Patentinhaber: Hirschmann Automotive GmbH, 6830 Rankweil-Brederis (AT)
(72) Erfinder: Lins, Wilfried, 6800 Nofels (AT); Lang, Egon, 6832 Röthis (AT); Dohr, Arno, 6858 Schwarzach (AT)
(74) Vertreter: Greif, Thomas

(56) Entgegenhaltungen:
- US-A- 5 703 280
- US-A1- 2007 004 276

## Beschreibung

Die Erfindung betrifft einen Steckverbinder gemäß den Merkmalen des Oberbegriffes des Patentanspruches 1.

Steckverbinder, aufweisend ein Gehäuse aus Kunststoff, wobei das Gehäuse zumindest eine Kontaktkammer aufweist, in der ein Kontaktpartner, insbesondere ein Buchsenkontakt, angeordnet ist, der in der Kontaktkammer eingesetzt und zumindest einmal verriegelt ist, sind beispielsweise für Anwendungen in der Automobiltechnik bekannt. Solche Steckverbinder, insbesondere mehrreihige Steckverbinder, werden automatisiert in sehr hohen Stückzahlen hergestellt, so dass es erforderlich ist, den fertigen Steckverbinder einer elektrischen Prüfung zu unterziehen. Bei bekannten Steckverbindern, die beispielsweise in Figur 3 dargestellt sind, werden Kontaktpartner in einer Kontaktkammer eines Gehäuses des Steckverbinders angeordnet und zum Beispiel durch abstehende Laschen zumindest einmal verriegelt. Der Kontaktpartner ist auf der einen Seite aus dem Gehäuse herausgeführt, an dem er an einem Kabel befestigt und elektrisch kontaktiert ist. Auf der gegenüber liegenden Seite, der Steckseite des Steckverbinders, auf der er mit einem Gegensteckverbinder in Wirkverbindung bringbar ist, ist der Kontaktpartner des Steckverbinders für seinen Gegenkontaktpartner des Gegensteckverbinders zugänglich. Von dieser Seite erfolgt die elektrische Prüfung mit einem Kontaktprüfstift, wobei zwecks Funktionsprüfung die Kontaktierung des Kontaktprüfstiftes mit dem Kontaktpartner auf der Kontaktstirnseite, jedoch nicht in der Kontaktierungszone des Kontaktpartners erfolgt. Diese bekannte Funktionsprüfung hat den Nachteil einer großen Krafteinwirkung auf den Kontaktpartner, und kann nur bei montierten Kontaktpartnern verwendet werden. Außerdem ist es erforderlich, den Kontaktprüfstift in einem Adapter, der auf das Gehäuse aufgesteckt wird, anzuordnen, damit der Kontaktprüfstift axial genau zur Lage des Kontaktpartners des Steckverbinders ausgerichtet wird (siehe z.B. US 5.703.280 und EP 1.137.118 A2).

Der Erfindung liegt daher die Aufgabe zugrunde, einen Steckverbinder bereit zu stellen, mit dem die eingangs geschilderten Nachteile vermieden werden. Vor allen Dingen soll mit einem solchen Steckverbinder erreicht werden, dass die elektrische Funktionsprüfung einfach, schnell und zuverlässig durchführbar ist und die Hilfsmittel, die hierfür erforderlich sind, kostengünstig verstellbar und dauerhaltbar sind.

Diese Aufgabe ist durch die Merkmale des Patentanspruches 1 gelöst.

Erfindungsgemäß ist vorgesehen, dass die Kontaktkammer in dem Gehäuse einen Prüfschlitz aufweist, der einen Kontaktprüfstift aufnimmt, der zwecks Funktionsprüfung des Steckverbinders in die zumindest eine Kontaktkammer einsetzbar ist. Auch bei einem solchen Steckverbinder kann die Funktionsprüfung im Zuge der elektrischen Prüfung des Steckverbinders erfolgen. Damit wird sichergestellt, dass die spätere Funktion des Steckverbinders, nämlich die Strom- oder Signalübertragung, zuverlässig erfolgt, so dass z. B. schlechte elektrische Verbindungen zwischen Kontaktpartner und Kabel erfasst werden können. Weiterhin erfolgt die Kontaktierung zwischen dem Kontaktprüfstift und dem Kontaktpartner nach wie vor auf der Kontaktstirnseite und damit nicht in der Kontaktierungszone, um dort Beschädigungen bei der Funktionsprüfung zu vermeiden. Allerdings ist es aufgrund des erfindungsgemäß vorhandenen Prüfschlitzes in der Kontaktkammer in dem Gehäuse nicht mehr erforderlich, dass der Kontaktprüfstift und der Kontaktpartner axial exakt zueinander ausgerichtet sind (d. h. heißt, dass vermieden werden kann, dass der Querschnitt des Kontaktpartners in dem Steckverbinder voll mit dem Querschnitt des Kontaktprüfstifts sich überdecken muss). Erfindungsgemäß ist es möglich, dass sich die Querschnitte von Kontaktpartner und Kontaktprüfstift lediglich teilweise überlappen müssen, was zur Folge hat, dass kleine Kontaktierungskräfte bei der Funktionsprüfung bei der elektrischen Prüfung realisiert werden können. Außerdem ist aufgrund der zulässigen größeren Toleranzen ein kostengünstiger Adapteraufbau gegeben, da mit dem Adapter, der den Kontaktprüfstift aufnimmt und der für die Funktionsprüfung mit dem Gehäuse des Steckverbinders in Verbindung gebracht werden muss, geringere Toleranzen zulässig sind. Außerdem wird vermieden, dass die Adaptertoleranzen nicht mehr das Prüfergebnis beeinflussen.

In Weiterbildung der Erfindung ist vorgesehen, dass der Prüfschlitz auf nur einer Innenseite in der Kontaktkammer, auf zwei Innenseiten in der Kontaktkammer und hier vorzugsweise auf zwei gegenüber liegenden Innenseiten der Kontaktkammer angeordnet ist. Dadurch ist es möglich, dass bei der elektrischen Funktionsprüfung der Kontaktprüfstift Spiel innerhalb der Kontaktkammer hat, so dass dadurch Toleranzen größer gehalten werden können.

In Weiterbildung der Erfindung ist einem Kontaktpartner ein Kontaktprüfstift zugeordnet, wobei der Kontaktprüfstift in einem mit dem Gehäuse zwecks Funktionsprüfung in Wirkverbindung bringbaren Adapter angeordnet ist. Hierdurch wird eine schnelle Funktionsprüfung ermöglicht, in dem der Adapter mit dem Gehäuse des Steckverbinders in Wirkverbindung gebracht (aufgesteckt) wird, wobei der Kontaktprüfstift stirnseitig auf die Stirnseite des Kontaktpartners drückt. Anschließend kann diese Anordnung an eine elektrische Prüfeinrichtung angeschlossen werden, um z. B. zu überprüfen, ob in diesem Fall ein elektrischer Stromkreis geschlossen wird.

In Weiterbildung der Erfindung ist vorgesehen, dass der Steckverbinder mehrere Kontaktpartner aufweist, insbesondere in Reihen aufweist, wobei zwecks Funktionsprüfung jeder Kontaktpartner mit jeweils einem Kontaktprüfstift in Wirkverbindung bringbar ist. Das bedeutet, dass je nach Anzahl der Kontaktpartner in dem Steckverbinder in einer Reihe oder in mehreren parallelen Reihen, auch entsprechende Anzahlen von Kontaktprüfstiften vorhanden sind. Damit wird es in vorteilhafter Weise ermöglicht, mit einem Prüfadapter mit dort entsprechend angeordneten Kontaktprüfstiften den jeweiligen Steckverbinder auf seine elektrische Funktion hin schnell und zuverlässig zu überprüfen.

Ausführungsbeispiele der Erfindung sind in den Figuren 1 und 2 dargestellt, wohingegen Figur 3 eine Ausführung gemäß dem Stand der Technik zeigt.

In den Figuren 1 und 2 ist, soweit im Einzelnen dargestellt, im Schnitt und schematisch ein Steckverbinder mit 1 bezeichnet, der ein Gehäuse 2 aus Kunststoff aufweist, wobei in dem Gehäuse 2 zumindest eine Kontaktkammer 3 vorhanden ist, in der ein Kontaktpartner 4, insbesondere ein Buchsenkontakt, angeordnet und z. B. mittels abstehender Laschen, die sich an einem Anschlag in dem Gehäuse 2 abstützen, verriegelt ist. Figur 1 zeigt den Buchsenkontakt mit einseitiger primärer Kontaktverriegelung, während in Figur 2 der Buchsenkontakt mit zweiseitiger primärer Kontaktverriegelung dargestellt ist. Mit 5 ist eine Kontaktprüfstift bezeichnet, der ein Stück weit in die Kontaktkammer 3 hinein bewegt werden kann, bis er stirnseitig auf der Stirnseite des Kontaktpartners 4 zur Anlage kommt, um auf diese Weise eine elektrische Verbindung zur elektrischen Funktionsprüfung herzustellen. Um dem Kontaktprüfstift 5 zwecks Vergrößerung der zulässigen Toleranzen eine größere Bewegungsfreiheit zu geben, ist in Figur 1 einseitig auf nur einer Innenseite in der Kontaktkammer 3 ein Prüfschlitz 6 eingebracht. In Figur 2 ist dieser Prüfschlitz 6 auf zwei Innenseiten, nämlich auf zwei gegenüber liegenden Innenseiten der Kontaktkammer 3 angeordnet.

Durch den Prüfschlitz 6 auf eine begrenzte Tiefe in axialer Richtung in die Kontaktkammer 3 des Gehäuses 2 hinein, kann die richtige Position des in die Kontaktkammer 3 eingesetzten Kontaktpartner 4 mittels eines einfachen Kontaktprüfstiftes 5 geprüft werden. Der Kontaktprüfstift 5 kontaktiert den Kontaktpartner 4 in dem Prüffenster, wenn dieser die korrekte Position innerhalb der Kontaktkammer 3 eingenommen hat. Ist der Kontaktpartner 4 nicht in der richtigen Position innerhalb der Kontaktkammer 3, so trifft der Kontaktprüfstift 5 auf die Positionierfläche in dem Prüfschlitz 6 und wird nicht mehr kontaktiert. Diese Positionierfläche wird bei dem Steckverbinder 1 gemäß Figur 1 oder 2 z. B. gebildet durch den Absatz, bei dem der Prüfschlitz 6 in das Gehäuse 2 übergeht. Ist also bei Betrachtung der beiden Figuren 1 und 2 der Kontaktpartner 4 über diesen Absatz zu weit nach links hinaus verschoben (weil z. B. die Verriegelungslasche zusammen gedrückt war), so kann der Kontaktprüfstift 5 nicht mehr eine elektrische Verbindung mit dem Kontaktpartner 4 bilden. Damit ermöglicht es die Erfindung, dass über die Positionierfläche, die der Prüfschlitz 6 bildet, die korrekte Lage des Kontaktpartners 4 innerhalb der Kontaktkammer 3 in dem Gehäuse 2 des Steckverbinders 1 abgestimmt werden kann.

Während in den Figuren als Kontaktpartner 4 lediglich Buchsenkontakte mit einer Planenstirnseite dargestellt ist, lässt sich die Erfindung auch auf Steckkontakte anwenden, wozu der Kontaktprüfstift 5 dann auf die entsprechend geformte Stirnseite des Steckkontaktes abgestimmt werden muss.

### Bezugszeichenliste

- 1.: Steckverbinder
- 2.: Gehäuse
- 3.: Kontaktkammer
- 4.: Buchsenkontakt
- 5.: Kontaktprüfstift
- 6.: Prüfschlitz

- X: Toleranzbereich

## Patentansprüche

1. Steckverbinder (1), aufweisend ein Gehäuse (2) aus Kunststoff, wobei das Gehäuse (2) zumindest eine Kontaktkammer (3) aufweist, in der ein Kontaktpartner, insbesondere ein Buchsenkontakt (4), angeordnet ist, der in der Kontaktkammer (3) eingesetzt und zumindest einmal verriegelt ist, wobei die Kontaktkammer (3) in dem Gehäuse (2) einen Prüfschlitz (6) aufweist, der einen Kontaktprüfstift (5) aufnimmt, der zwecks Funktionsprüfung des Steckverbinders (1) in die zumindest eine Kontaktkammer (3) einsetzbar ist, **dadurch gekennzeichnet, dass** der Prüfschlitz (6) auf nur einer Innenseite in der Kontaktkammer (3) eingebracht ist und eine begrenzte Tiefe in axialer Richtung in der Kontaktkammer (3) aufwest, so dass der Kontaktprüfstift (5) den Kontaktpartner in dem Prüffenster kontaktiert, wenn dieser die korrekte Position innerhalb der Kontaktkammer (3) eingenommen hat und der Kontaktprüfstift (5) nicht mehr kontaktiert wird und auf die Positionierfläche in dem Prüfschlitz (6) trifft, wenn dieser nicht in der richtigen Position innerhalb der Kontaktkammer (3) ist.

2. Steckverbinder (1) nach Anspruch 1, **dadurch gekennzeichnet, dass** der Prüfschlitz (6) auf zwei Innenseiten in der Kontaktkammer eingebracht ist.

3. Steckverbinder (1) nach Anspruch 2, **dadurch gekennzeichnet, dass** der Prüfschlitz (6) auf zwei gegenüber liegenden Innenseiten der Kontaktkammer (3) angeordnet ist.

4. Steckverbinder (1) nach einem der vorhergehenden Ansprüche, **dadurch gekennzeichnet, dass** einem Kontaktpartner ein Kontaktprüfstift (5) zugeordnet, wobei der Kontaktprüfstift (5) in einem mit dem Gehäuse (2) zwecks Funktionsprüfung in Wirkverbindung bringbaren Adapter angeordnet ist.

5. Steckverbinder (1) nach einem der vorhergehenden Ansprüche, **dadurch gekennzeichnet, dass** der Steckverbinder (1) mehrere Kontaktpartner aufweist, insbesondere in Reihen aufweist, wobei zwecks Funktionsprüfung jeder Kontaktpartner mit jeweils einem Kontaktprüfstift (5) in Wirkverbindung bringbar ist.

## Claims

1. Plug connector (1) having a housing (2) which is composed of plastic, wherein the housing (2) has at least one contact chamber (3) in which a contact partner, in particular a socket contact (4), is arranged, the said socket contact being inserted into the contact chamber (3) and being locked at least once, wherein the contact chamber (3) in the housing (2) has a test slot (6) which accommodates a contact test pin (5) which can be inserted into the at least one contact chamber (3) for the purpose of checking the functioning of the plug connector (1), **characterized in that** the test slot (6) is made in the contact chamber (3) on only one inner face and has a limited depth in the axial direction in the contact chamber (3), with the result that the contact test pin (5) makes contact with the contact partner in the test window when the said contact partner has assumed the correct position within the contact chamber (3), and contact is no longer made with the contact test pin (5) and the said contact test pin strikes the positioning surface in the test slot (6) when the contact partner is not in the correct position within the contact chamber (3).

2. Plug connector (1) according to Claim 1, **characterized in that** the test slot (6) is made in the contact chamber on two inner faces.

3. Plug connector (1) according to Claim 2, **characterized in that** the test slot (6) is arranged on two opposing inner faces of the contact chamber (3).

4. Plug connector (1) according to one of the preceding claims, **characterized in that** a contact partner has an associated contact test pin (5), wherein the contact test pin (5) is arranged in an adapter which can be operatively connected to the housing (2) for functional checking purposes.

5. Plug connector (1) according to one of the preceding claims, **characterized in that** the plug connector (1) has a plurality of contact partners, in particular in rows, wherein each contact partner can be operatively connected to in each case one contact test pin (5) for functional checking purposes.

## Revendications

1. Connecteur à fiche (1), présentant un boîtier (2) en plastique, le boîtier (2) présentant au moins une chambre de contact (3) dans laquelle est disposé un partenaire de contact, en particulier un contact à douille (4), qui est inséré dans la chambre de contact (3) et est au moins une fois verrouillé, la chambre de contact (3) dans le boîtier (2) présentant une fente de contrôle (6) qui reçoit une goupille de contrôle de contact (5), qui peut être insérée dans l'au moins une chambre de contact (3) aux fins de contrôler le fonctionnement du connecteur à fiche (1), **caractérisé en ce que** la fente de contrôle (6) est pratiquée seulement sur un côté intérieur dans la chambre de contact (3) et présente une profondeur limitée dans la direction axiale dans la chambre de contact (3), de telle sorte que la goupille de contrôle de contact (5) vienne en contact avec le partenaire de contact dans la fenêtre de contrôle, lorsque ledit partenaire de contact a adopté la position correcte à l'intérieur de la chambre de contact (3), et que la goupille de contrôle de contact (5) ne soit plus en contact et parvienne sur la surface de positionnement dans la fente de contrôle (6) si ledit partenaire de contact n'est pas dans la position correcte à l'intérieur de la chambre de contact (3).

2. Connecteur à fiche (1) selon la revendication 1, **caractérisé en ce que** la fente de contrôle (6) est pratiquée sur deux côtés intérieurs dans la chambre de contact.

3. Connecteur à fiche (1) selon la revendication 2, **caractérisé en ce que** la fente de contrôle (6) est disposée sur deux côtés intérieurs opposés de la chambre de contact (3).

4. Connecteur à fiche (1) selon l'une quelconque des revendications précédentes, **caractérisé en ce qu'**une goupille de contrôle de contact (5) est associée à un partenaire de contact, la goupille de contrôle de contact (5) étant disposée dans un adaptateur pouvant être amené en liaison fonctionnelle avec le boîtier (2) aux fins du contrôle du fonctionnement.

5. Connecteur à fiche (1) selon l'une quelconque des revendications précédentes, **caractérisé en ce que** le connecteur à fiche (1) présente plusieurs partenaires de contact, en particulier en rangées, chaque partenaire de contact pouvant être amené en liaison fonctionnelle avec une goupille de contrôle de contact respective (5) aux fins du contrôle du fonctionnement.
